# EUROPÄISCHE PATENTSCHRIFT

(11) **EP 4 200 886 B1**
(45) Veröffentlichungstag und Bekanntmachung des Hinweises auf die Patenterteilung: **17.12.2025**
(21) Anmeldenummer: 21755981.4
(22) Anmeldetag: 09.08.2021
(51) Int. Cl.: H01H 9/00

(54) **LASTSTUFENSCHALTER UND VERFAHREN ZUR BETÄTIGUNG EINES LASTSTUFENSCHALTERS**
ON-LOAD TAP CHANGER AND METHOD FOR ACTUATING AN ON-LOAD TAP CHANGER
CHANGEUR DE PRISES EN CHARGE ET PROCÉDÉ POUR ACTIONNER UN CHANGEUR DE PRISES EN CHARGE

(30) Priorität: 09.09.2020 DE 102020123455
(43) Veröffentlichungstag der Anmeldung: 28.06.2023
(73) Patentinhaber: Maschinenfabrik Reinhausen GmbH, 93059 Regensburg (DE)
(72) Erfinder: HAMMER, Christian, 93059 Regensburg (DE)
(86) Internationale Anmeldenummer: PCT/EP2021/072170
(87) Internationale Veröffentlichungsnummer: WO 2022/053239

(56) Entgegenhaltungen:
- WO-A1-01/22447
- WO-A1-98/48432
- DE-A1- 102010 008 973
- DE-A1- 102010 024 255

## Beschreibung

Die Erfindung betrifft einen Laststufenschalter zur unterbrechungslosen Umschaltung zwischen Wicklungsanzapfungen eines Stufentransformators unter Last und ein Verfahren zur Betätigung eines solchen Laststufenschalters. Ein Laststufenschalter mit hybrider Schalttechnik wird in der DE-A-102010008973 offenbart.

Laststufenschalter werden zur unterbrechungslosen Umschaltung zwischen Wicklungsanzapfungen eines Transformators eingesetzt. Bei bekannten Laststufenschaltern nach dem Widerstandsschnellschaltprinzip wird der Kreisstrom, welcher beim Umschalten während der zwischenzeitlich gleichzeitigen Kontaktierung des aktuell beschalteten und des vorgewählten, neuen Stufenkontakts fließt, durch ohmsche Widerstände begrenzt und dadurch eine unterbrechungsfreie Änderung des Übersetzungsverhältnisses des Transformators gewährleistet. Der ohmsche Widerstand muss abhängig von der konkreten Schaltungstopologie, den individuellen Betriebsbedingungen sowie dem Laststrom und der Stufenspannung, also insbesondere dem jeweiligen Anwendungsfall des Laststufenschalters entsprechend ausgelegt werden. Als Stufenspannung wird dabei jene Spannung bezeichnet, die zwischen dem aktuell beschalteten und dem vorgewählten Stufenkontakt des Laststufenschalters ansteht. Diese Widerstandsauslegung ist einerseits aufwendig und wirkt sich andererseits auch auf den gesamten, konstruktiven Aufbau des Stufenschalters aus. Je nach Anwendungsfall ist hier eine unterschiedliche Anzahl und Dimensionierung von Widerständen erforderlich. Daher wirkt sich die Auslegung des Widerstandswertes auf den für die Widerstände erforderlichen Bauraum und damit auf die konstruktive Auslegung der übrigen Stufenschalterkomponenten aus.

Aufgabe der Erfindung ist es daher, ein verbessertes Konzept für einen Stufenschalter anzugeben, der einfacher an unterschiedliche Anwendungsfälle anpassbar ist.

Diese Aufgabe wird durch die Gegenstände der unabhängigen Ansprüche gelöst. Weitere Ausführungsformen sind in den abhängigen Ansprüchen beschrieben.

Das verbesserte Konzept beruht auf der Idee, Halbleiterschaltelemente für die Lastumschaltung zu verwenden und dabei gänzlich auf ohmsche Widerstände zu verzichten. Dadurch entfällt auch die aufwändige Auslegung der Widerstände und der Laststufenschalter kann somit in einem ausgewählten Leistungsbereich bis zu einem maximalen Laststrom und einer maximalen Stufenspannung in ein und derselben Ausführung verwendet werden. Gemäß einem ersten Aspekt des verbesserten Konzeptes wird ein Laststufenschalter zur unterbrechungslosen Umschaltung zwischen Wicklungsanzapfungen eines Stufentransformators angegeben. Der Laststufenschalter umfasst einen Lastumschalter zur Durchführung einer Umschaltung von einem ersten Festkontakt auf einen zweiten Festkontakt des Laststufenschalters und einen Wähler zum leistungslosen Vorwählen der Festkontakte. Der Wähler umfasst zum Vorwählen einen ersten Wählerarm und einen zweiten Wählerarm, die jeweils unabhängig voneinander betätigbar sind und jeden der Festkontakte kontaktieren können. Jeder Festkontakt steht elektrisch mit einer Wicklungsanzapfung des Stufentransformators in Verbindung. Die gesamte Anzahl der Festkontakte ist von der Anzahl der Wicklungsanzapfungen abhängig.

Der Lastumschalter weist für die Durchführung der Umschaltung insgesamt drei Zweige mit Schaltelementen auf. Einen Hauptzweig mit einem mechanischen Schaltelement, der den ersten Wählerarm über das mechanische Schaltelement mit einer Lastableitung verbinden kann, einen ersten Hilfszweig mit einem ersten Halbleiterschaltelement, der parallel zum ersten Hauptzweig ausgebildet ist und den ersten Wählerarm mit der Lastableitung verbinden kann, und einen zweiten Hilfszweig mit einem zweiten Halbleiterschaltelement, der den zweiten Wählerarm mit der Lastableitung verbinden kann.

Der vorgeschlagene Laststufenschalter enthält keinen ohmschen Widerstand als Überschaltwiderstand, der einer aufwendigen Auslegung bedarf und kann somit in einem ausgewählten Leistungsbereich bis zu einem maximalen Laststrom und einer maximalen Stufenspannung in ein und derselben Ausführung verwendet werden.

Das erste und das zweite Halbleiterschaltelement sind bevorzugt als IGBT-Schaltelemente ausgebildet.

Gemäß einer bevorzugten Ausführungsform ist parallel zu dem ersten und dem zweiten Hilfszweig jeweils ein Varistor angeordnet.

Gemäß zumindest einer weiteren Ausführungsform kann der Laststufenschalter zwei stationäre Stellungen einnehmen, in welcher beide Wählerarme auf demselben Festkontakt stehen. Eine erste stationäre Stellung, in welcher der erste und der zweite Wählerarm den ersten Festkontakt kontaktieren und der erste Wählerarm über den Hauptzweig mit der Lastableitung verbunden ist, und eine zweite stationäre Stellung, in welcher der erste und der zweite Wählerarm den zweiten Festkontakt kontaktieren und der erste Wählerarm über den Hauptzweig mit der Lastableitung verbunden ist.

Jeder Festkontakt weist bevorzugt eine erste Kontaktfläche auf, welche von dem ersten Wählerarm kontaktiert werden kann, und eine zweite Kontaktfläche, welche von dem zweiten Wählerarm kontaktiert werden kann.

Gemäß zumindest einer Ausführungsform ist das mechanische Schaltelement im Hauptzweig als Dauerhauptkontakt oder als Ausschalter ausgebildet.

Gemäß einem zweiten Aspekt des verbesserten Konzeptes wird ein Verfahren zur Betätigung eines Laststufenschalters, der gemäß dem ersten Aspekt des verbesserten Konzeptes ausgebildet ist, angegeben.

Bezüglich dem Verfahren wird auf die vorangegangenen Erläuterungen, bevorzugten Merkmale und/oder Vorteile in analoger Weise Bezug genommen, wie sie bereits zu dem ersten Aspekt des verbesserten Konzeptes oder einer der zugehörigen, vorteilhaften Ausführungsformen erläutert worden ist.

Das Verfahren umfasst für eine Umschaltung von einem ersten Festkontakt auf einen zweiten Festkontakt, also in einer ersten Schaltrichtung des Laststufenschalters, die Schritte
- Einschalten eines ersten Halbleiterschaltelementes,
- Umschalten eines zweiten Wählerarmes auf den zweiten Festkontakt und Öffnen eines mechanischen Schaltelementes,
- Betätigen des ersten Halbleiterschaltelementes und des zweiten Halbleiter-schaltelements derart, dass ein Laststrom von dem ersten Festkontakt auf den zweiten Festkontakt umgeschaltet wird,
- Umschalten eines ersten Wählerarmes auf den zweiten Festkontakt,
- Schließen des mechanischen Schaltelementes,
- Abschalten des zweiten Halbleiterschaltelementes.

Gemäß einer Ausführungsform erfolgt das Betätigen des ersten Halbleiterschaltelementes und des zweiten Halbleiterschaltelements in einem sogenannten "lückenden" Betrieb. Das bedeutet konkret, dass zunächst das erste Halbleiterschaltelement abgeschaltet wird und daraufhin der Laststrom über einen parallel zu dem ersten Halbleiterschaltelement angeordneten Varistor fließt. Danach wird das zweite Halbleiterschaltelement eingeschaltet und der Laststrom damit auf den zweiten Festkontakt umgeschaltet. Das Einschalten des zweiten Halbleiterschaltelementes erfolgt nach einer festgelegten Dauer in einem Bereich von beispielsweise 2µs bis 10µs, bevorzugt nach 5µs. Alternativ kann vorgesehen sein, dass das Einschalten des zweiten Halbleiterschaltelementes erfolgt, sobald detektiert wurde, dass das Abschalten des ersten Halbleiterschaltelementes erfolgreich abgeschlossen wurde.

Gemäß einer weiteren Ausführungsform erfolgt das Betätigen des ersten Halbleiterschaltelementes und des zweiten Halbleiterschaltelementes in einem sogenannten "überlappenden" Betrieb. Das bedeutet konkret, dass zunächst das zweite Halbleiterschaltelement eingeschaltet wird und daraufhin ein Kreisstrom fließt. Der Anstieg des Kreisstroms wird dabei begrenzt über die Induktivität der Stufe, also den Teil der Regelwicklung des Stufentransformators, der sich zwischen dem ersten und dem zweiten Festkontakt befindet. Das Einschalten des zweiten Halbleiterschaltelementes erfolgt bevorzugt im Nulldurchgang der Stufenspannung. Danach wird das erste Halbleiterschaltelement abgeschaltet und der Laststrom damit auf den zweiten Festkontakt umgeschaltet. Das Abschalten des ersten Halbleiterschaltelementes erfolgt nach einer festgelegten Dauer in einem Bereich von beispielsweise 2µs bis 10µs, bevorzugt nach 5µs. Alternativ kann vorgesehen sein, dass das Abschalten des ersten Halbleiterschaltelementes erfolgt, sobald detektiert wurde, dass die Einschaltung des zweiten Halbleiterschaltelementes erfolgreich abgeschlossen wurde.

Gemäß einer bevorzugten Ausführungsform umfasst das Verfahren für eine Umschaltung von dem zweiten Festkontakt auf den ersten Festkontakt, also in einer zweiten Schaltrichtung des Laststufenschalters, die Schritte
- Einschalten des zweiten Halbleiterschaltelementes,
- Öffnen des mechanischen Schaltelementes,
- Umschalten des ersten Wählerarmes auf den ersten Festkontakt,
- Betätigen des ersten Halbleiterschaltelementes und des zweiten Halbleiterschaltelementes derart, dass der Laststrom von dem zweiten Festkontakt auf den ersten Festkontakt umgeschaltet wird,
- Schließen des mechanischen Schaltelementes,
- Abschalten des ersten Halbleiterschaltelementes und Umschalten des zweiten Wählerarmes auf den ersten Festkontakt.

Gemäß einer Ausführungsform erfolgt das Betätigen des ersten Halbleiterschaltelementes und des zweiten Halbleiterschaltelementes in einem sogenannten "lückenden" Betrieb. Das bedeutet konkret, dass zunächst das zweite Halbleiterschaltelement abgeschaltet wird und daraufhin der Laststrom über einen parallel zu dem zweiten Halbleiterschaltelement angeordneten Varistor fließt. Danach wird das erste Halbleiterschaltelement eingeschaltet und der Laststrom damit auf den ersten Festkontakt umgeschaltet. Das Einschalten des ersten Halbleiterschaltelementes erfolgt nach einer festgelegten Dauer in einem Bereich von beispielsweise 2µs bis 10µs, bevorzugt nach 5µs. Alternativ kann vorgesehen sein, dass das Einschalten des ersten Halbleiterschaltelementes erfolgt, sobald detektiert wurde, dass das Abschalten des zweiten Halbleiterschaltelementes erfolgreich abgeschlossen wurde.

Gemäß einer weiteren Ausführungsform erfolgt das Betätigen des ersten Halbleiterschaltelementes und des zweiten Halbleiterschaltelementes in einem sogenannten "überlappenden" Betrieb. Das bedeutet konkret, dass zunächst das erste Halbleiterschaltelement eingeschaltet wird und daraufhin ein Kreisstrom fließt. Der Anstieg des Kreisstroms wird auch hierbei begrenzt über die Induktivität der Stufe. Das Einschalten des ersten Halbleiterschaltelementes erfolgt ebenfalls bevorzugt im Nulldurchgang der Stufenspannung. Danach wird das zweite Halbleiterschaltelement abgeschaltet und der Laststrom damit auf den ersten Festkontakt umgeschaltet. Das Abschalten des zweiten Halbleiterschaltelementes erfolgt nach einer festgelegten Dauer in einem Bereich von beispielsweise 2µs bis 10µs, bevorzugt nach 5µs. Alternativ kann vorgesehen sein, dass das Abschalten des zweiten Halbleiterschaltelementes erfolgt, sobald detektiert wurde, dass die Einschaltung des ersten Halbleiterschaltelementes erfolgreich abgeschlossen wurde.

Demnach erfolgt eine Umschaltung zwischen zwei benachbarten Festkontakten, also die Betätigung der einzelnen Schaltelemente, in der zweiten Schaltrichtung in genau umgekehrter Reihenfolge wie in der ersten Schaltrichtung.

Weitere Ausgestaltungsformen und Implementierungen des Verfahrens ergeben sich unmittelbar aus den verschiedenen Ausgestaltungsformen des Stufenschalters und umgekehrt. Insbesondere können einzelne oder mehrere der bezüglich des Stufenschalters beschriebenen Komponenten und/oder Anordnungen zur Durchführung des Verfahrens entsprechend implementiert sein.

Im Folgenden wird die Erfindung anhand beispielhafter Ausführungsformen unter Bezug auf die Zeichnungen im Detail erklärt. Komponenten, die identisch oder funktionell identisch sind oder einen identischen Effekt haben, können mit identischen Bezugszeichen versehen sein. Identische Komponenten oder Komponenten mit identischer Funktion sind unter Umständen nur bezüglich der Figur erklärt, in der sie zuerst erscheinen. Die Erklärung wird nicht notwendigerweise in den darauffolgenden Figuren wiederholt.

Es zeigen
- Figur 1: eine beispielhafte Ausführungsform eines Laststufenschalters in einer schematischen Darstellung;
- Figur 2: eine schematische Darstellung einer bespielhaften Ausführungsform eines Laststufenschalters nach dem verbesserten Konzept;
- Figur 3a bis 3j: ein beispielhafter Schaltablauf des Laststufenschalters aus Figur 2;
- Figur 3d' bis 3f': ein weiterer beispielhafter Schaltablauf des Laststufenschalters aus Figur 2.

Die Figuren stellen lediglich Ausführungsbeispiele der Erfindung dar, ohne jedoch die Erfindung auf die dargestellten Ausführungsbeispiele zu beschränken.

In Figur 1 ist eine beispielhafte Ausführungsform eines Laststufenschalters 10 für einen Stufentransformator 1 schematisch dargestellt. Der Stufentransformator 1 weist eine Stammwicklung 2 und eine Regelwicklung 3 mit unterschiedlichen Wicklungsanzapfungen N₁, ..., N_{J}, ..., N_{N} auf, die durch den Laststufenschalter 10 zu- bzw. abgeschaltet werden. Dafür umfasst der Laststufenschalter 10 einen Wähler 30, der mittels zwei beweglicher Wählerkontakte die unterschiedlichen Wicklungsanzapfungen N₁, ..., N_{J}, ..., N_{N} der Regelwicklung 3 kontaktieren kann, und einen Lastumschalter 20, der die eigentliche Lastumschaltung von der aktuell beschalteten auf die neue, vorgewählte Wicklungsanzapfung durchführt. Der Laststrom fließt von der aktuell beschalteten Wicklungsanzapfung N_{J} oder N_{J+1} über den jeweiligen Wählerkontakt und den Lastumschalter 20 zu einer Lastableitung 13.

Figur 2 zeigt eine schematische Darstellung einer beispielhaften Ausführungsform eines Laststufenschalters nach dem verbesserten Konzept.

Gemäß dem verbesserten Konzept umfasst der Laststufenschalter 10 wenigstens einen ersten Festkontakt 11 und einen zweiten Festkontakt 12, die jeweils mit einer Wicklungsanzapfung der Regelwicklung 3 des Stufentransformators 1 verbunden werden können. Die gesamte Anzahl der Festkontakte ist von der Anzahl der Wicklungsanzapfungen abhängig. Jeder Festkontakt 11, 12 weist eine erste Kontaktfläche und eine zweite Kontaktfläche auf. Weiterhin umfasst der Laststufenschalter 10 einen Wähler 30 mit einem ersten Wählerarm 31 und einem zweiten Wählerarm 32, die unabhängig voneinander betätigbar sind und jeden der Festkontakte kontaktieren können. Dabei kann der erste bewegliche Wählerarm 31 die ersten Kontaktflächen der Festkontakte 11, 12 kontaktieren, nicht aber die zweiten Kontaktflächen. Entsprechend kann der zweite bewegliche Wählerarm 32 die zweiten Kontaktflächen der Festkontakte 11, 12 kontaktieren, nicht aber die ersten Kontaktflächen. Figur 2 stellt eine schematische Skizze einer beispielhaften Ausführungsform des Laststufenschalters dar, insbesondere ist die Anordnung der Kontaktflächen gegenübereinander nicht zwingend erforderlich.

Der Laststufenschalter 10 umfasst weiterhin einen Lastumschalter 20 zur Durchführung der eigentlichen Lastumschaltung zwischen den vorgewählten Festkontakten 11, 12. Der Lastumschalter 20 weist insgesamt drei Stromzweige auf. Einen Hauptzweig 21 mit einem mechanischen Schaltelement 22, der den ersten Wählerarm 31 mit der Lastableitung 13 verbinden kann, einen ersten Hilfszweig 23 mit einem ersten Halbleiterschaltelement 24, der parallel zum Hauptzweig 21 angeordnet ist und den ersten Wählerarm 31 mit der Lastableitung 13 verbinden kann, und einen zweiten Hilfszweig 25 mit einem zweiten Halbleiterschaltelement 26, der den zweiten Wählerarm 32 mit der Lastableitung 13 verbinden kann.

In der Darstellung in Figur 2 befindet sich der Laststufenschalter 10 in einer stationären Stellung. Der erste und der zweite Wählerarm 31, 32 befinden sich beide auf dem ersten Festkontakt 11. Der Laststrom I_{L} fließt von dem kontaktierten Festkontakt 11 über den ersten Wählerarm 31, den Hauptzweig 21 und das geschlossene mechanische Schaltelement 22 zur Lastableitung 13. Die beiden Halbleiterschaltelemente 24 und 26 sind abgeschaltet.

In den Figuren 3a bis 3j ist ein beispielhafter Schaltablauf des Laststufenschalters aus Figur 2 dargestellt.

Nach einem Schaltbefehl für eine Umschaltung von dem ersten Festkontakt 11 auf den zweiten Festkontakt 12 wird in einem ersten Schritt (Figur 3a) das erste Halbleiterschaltelement eingeschaltet.

Im nächsten Schritt (Figur 3b) wird der zweite Wählerarm 32, der stromlos ist, von dem ersten Festkontakt 11 auf den zweiten Festkontakt 12 bewegt, und das mechanische Schaltelement 22 geöffnet. Der in Figur 3c abgebildete Zustand wird erreicht, bei dem der Laststrom I_{L} über den ersten Hilfszweig 23 und das aktivierte erste Halbleiterschaltelement 24 fließt.

Gemäß der sogenannten "lückenden" Betriebsweise wird daraufhin das erste Halbleiterschaltelement 24 bevorzugt im Nulldurchgang des Stromes abgeschaltet (Figur 3d). Der zeitliche Verlauf des Stromes kann mittels eines Stromsensors (nicht dargestellt), der im Stromzweig der Ableitung 13 angeordnet ist, erfasst werden.

Mit der Abschaltung des ersten Halbleiterschaltelementes 24 geht der Laststrom I_{L} auf den parallel dazu angeordneten Varistor 27 über (Figur 3e).

Im nächsten Schritt, dargestellt in Figur 3f, wird das zweite Halbleiterschaltelement 26 nach einer festgelegten Dauer von beispielsweise 5µs eingeschaltet. Alternativ kann das Einschalten des zweiten Halbleiterschaltelementes erfolgen, sobald detektiert wurde, dass das Abschalten des ersten Halbleiterschaltelementes erfolgreich abgeschlossen wurde.

Der Laststrom I_{L} wird damit auf den zweiten Festkontakt 12 umgeschaltet und fließt über den zweiten Hilfszweig 25 und das aktivierte zweite Halbleiterschaltelement 26 (Figur 3g).

Daraufhin wird der erste Wählerarm 31, der nun stromlos ist, auf den zweiten Festkontakt 12 umgeschaltet, wie in Figur 3g mit einem Pfeil angedeutet.

Im nächsten Schritt (Figur 3h) wird das mechanische Schaltelement 22 wieder geschlossen und danach das zweite Halbleiterschaltelement 26 abgeschaltet.

Der Laststufenschalter 10 hat nun die zweite stationäre Stellung erreicht, welche in Figur 3j gezeigt ist. Mit der Schließung des mechanischen Schaltelementes 22 geht der Laststrom I_{L} wieder auf den Hauptzweig 21 über. Der erste und der zweite Wählerarm 31, 32 befinden sich beide auf dem zweiten Festkontakt 12 und der Laststrom I_{L} fließt nun von dem zweiten Festkontakt 12 über den ersten Wählerarm 31 und den Hauptzweig 21 mit dem geschlossenen mechanischen Schaltelement 22 zur Lastableitung 13. Die Lastumschaltung auf den zweiten Festkontakt 12 ist damit abgeschlossen.

Wird der Stufenschalter 10 anstatt in der "lückenden" Betriebsweise in der "überlappenden" Betriebsweise betätigt, so wird nach dem Schritt, der in Figur 3c gezeigt ist, das zweite Halbleiterschaltelement 26 eingeschaltet, sodass nun beide Halbleiterschaltelemente 24 und 26 eingeschaltet sind (Figur 3d').

Daraufhin fließt ein Kreisstrom I_{C} von dem ersten Wählerarm 31, der noch den ersten Festkontakt 11 kontaktiert, über den ersten Hilfszweig 23 und den zweiten Hilfszweig 25 zu dem zweiten Wählerarm 32, der schon auf dem zweiten Festkontakt 12 steht, und von dort über den zwischen dem ersten Festkontakt 11 und dem zweiten Festkontakt 12 liegenden Teil der Regelwicklung 3 zurück zum ersten Wählerarm 31 (Figur 3e'). Der Anstieg des Kreisstroms wird dabei begrenzt über die Induktivität der Stufe, also den Teil der Regelwicklung 3 des Stufentransformators 1, der sich zwischen dem ersten Festkontakt 11 und dem zweiten Festkontakt 12 befindet.

Im nächsten Schritt (3f') wird dann das erste Halbleiterschaltelement 24 abgeschaltet. Der Laststrom I_{L} wird damit auf den zweiten Festkontakt 12 umgeschaltet und fließt über den zweiten Hilfszweig 25 und das noch aktivierte zweite Halbleiterschaltelement 26 (Figur 3g). Ab hier erfolgt der "überlappende" Betrieb wieder gleichermaßen dem "lückenden" Betrieb des Laststufenschalters (gemäß Figuren 3g bis 3j).

Eine Umschaltung von dem zweiten Festkontakt 12 auf den ersten Festkontakt 11 erfolgt genau in umgekehrter Reihenfolge, das heißt, gemäß der Figuren 3j bis 3a.

Es wird angenommen, dass die vorliegende Offenbarung und viele ihrer begleitenden Vorteile durch die vorstehende Beschreibung verstanden werden. Ferner ist es offensichtlich, dass verschiedene Änderungen an der Form, Konstruktion und Anordnung der Komponenten vorgenommen werden können, ohne vom offenbarten Gegenstand abzuweichen oder ohne auf alle materiellen Vorteile zu verzichten. Die beschriebene Ausführungsform ist lediglich erläuternd und solche Änderungen werden durch die nachstehenden Ansprüche mit umfasst. Weiterhin versteht es sich, dass die Erfindung durch die nachstehenden Ansprüche definiert ist.

### BEZUGSZEICHEN

- 1: Stufentransformator
- 2: Stammwicklung
- 3: Regelwicklung
- 10: Laststufenschalter
- 11: erster Festkontakt
- 12: zweiter Festkontakt
- 13: Lastableitung
- 20: Lastumschalter
- 21: Hauptzweig
- 22: mechanisches Schaltelement
- 23: erster Hilfszweig
- 24: erstes Halbleiterschaltelement
- 25: zweiter Hilfszweig
- 26: zweites Halbleiterschaltelement
- 27: Varistor
- 30: Wähler
- 31: erster Wählerarm
- 32: zweiter Wählerarm

- (N₁, ..., N_{J}, ..., N_{N}): Wicklungsanzapfungen

## Patentansprüche

1. Laststufenschalter (10) zur unterbrechungslosen Umschaltung zwischen Wicklungsanzapfungen (N₁, ..., N_{J}, ..., N_{N}) eines Stufentransformators (1), umfassend:
einen Lastumschalter (20) zur Durchführung einer Umschaltung von einem ersten Festkontakt (11) auf einen zweiten Festkontakt (12) des Laststufenschalters (10),
einen Wähler (30) zum leistungslosen Vorwählen der Festkontakte (11, 12) umfassend einen ersten Wählerarm (31) und einen zweiten Wählerarm (32), die unabhängig voneinander betätigbar sind und jeden der Festkontakte (11, 12) kontaktieren können,
wobei
der Lastumschalter (20) zur Durchführung der Umschaltung aufweist
einen Hauptzweig (21) mit einem mechanischen Schaltelement (22), der den ersten Wählerarm (31) über das mechanische Schaltelement (22) direkt mit einer Lastableitung (13) verbinden kann,
einen ersten Hilfszweig (23) mit einem ersten Halbleiterschaltelement (24), der parallel zu dem Hauptzweig (21) ausgebildet ist und den ersten Wählerarm (31) direkt mit der Lastableitung (13) verbinden kann,
einen zweiten Hilfszweig (25) mit einem zweiten Halbleiterschaltelement (26), der den zweiten Wählerarm (32) mit der Lastableitung (13) direkt verbinden kann. wobei der Laststufenschalter (10)
eine erste stationäre Stellung, in welcher der erste Wählerarm (31) und der zweite Wählerarm (32) den ersten Festkontakt (11) kontaktieren und der erste Wählerarm (31) über den Hauptzweig (21) direkt mit der Lastableitung (13) verbunden ist, und
eine zweite stationäre Stellung, in welcher der erste Wählerarm (31) und der zweite Wählerarm (32) den zweiten Festkontakt (12) kontaktieren und der erste Wählerarm (32) über den Hauptzweig (21) direkt mit der Lastableitung (13) verbunden ist, einnehmen kann.

2. Laststufenschalter (10) nach dem vorigen Anspruch, wobei parallel zu dem ersten Hilfszweig (23) und dem zweiten Hilfszweig (25) jeweils ein Varistor (27) angeordnet ist.

3. Laststufenschalter (10) nach einem der vorigen Ansprüche, wobei das mechanische Schaltelement (22) als Dauerhauptkontakt oder als Ausschalter ausgebildet ist.

4. Verfahren zur Betätigung eines Laststufenschalters (10), der gemäß einem der vorigen Ansprüche 1 bis 3 ausgebildet ist, wobei eine Umschaltung von einem ersten Festkontakt (11) auf einen zweiten Festkontakt (12) folgende Schritte umfasst:
Einschalten eines ersten Halbleiterschaltelementes (24),
Umschalten eines zweiten Wählerarmes (32) auf den zweiten Festkontakt (12) und Öffnen eines mechanischen Schaltelementes (22),
Betätigen des ersten Halbleiterschaltelementes (24) und des zweiten Halbleiterschaltelements (26) derart, dass ein Laststrom von dem ersten Festkontakt (11) auf den zweiten Festkontakt (12) umgeschaltet wird,
Umschalten eines ersten Wählerarmes (31) auf den zweiten Festkontakt (12),
Schließen des mechanischen Schaltelementes (22),
Abschalten des zweiten Halbleiterschaltelementes (26).

5. Verfahren nach Anspruch 4, wobei das Betätigen des ersten Halbleiterschaltelementes (24) und des zweiten Halbleiterschaltelements (26) derart erfolgt, dass
zunächst das erste Halbleiterschaltelement (24) abgeschaltet wird und daraufhin der Laststrom über einen parallel zu dem ersten Halbleiterschaltelement (24) angeordneten Varistor (27) fließt,
danach das zweite Halbleiterschaltelement (26) eingeschaltet wird.

6. Verfahren nach Anspruch 4, wobei das Betätigen des ersten Halbleiterschaltelementes (24) und des zweiten Halbleiterschaltelements (26) derart erfolgt, dass
zunächst das zweite Halbleiterschaltelement (26) eingeschaltet wird und daraufhin ein Kreisstrom fließt,
danach das erste Halbleiterschaltelement (24) abgeschaltet wird.

7. Verfahren nach einem der vorigen Ansprüche 4 bis 6, wobei das Abschalten der Halbleiterschaltelemente (24, 26) im Nulldurchgang des Stromes erfolgt.

8. Verfahren nach einem der vorigen Ansprüche 4 bis 6, wobei das Einschalten der Halbleiterschaltelemente (24, 26) im Nulldurchgang der Stufenspannung erfolgt.

9. Verfahren nach einem der vorigen Ansprüche 4 bis 8, wobei bei einer Umschaltung von dem zweiten Festkontakt (12) auf den ersten Festkontakt (11) die Betätigung der Wählerarme (31, 32), der Halbleiterschaltelemente (24, 26) und des mechanischen Schaltelementes (22) in genau umgekehrter Reihenfolge erfolgt.

## Claims

1. On-load tap-changer (10) for uninterrupted switching between winding taps (N₁, ..., N_{J}, ..., N_{N}) of a tapped transformer (1), comprising
a diverter switch (20) for bushing a diverter switch operation from a first fixed contact (11) to a second fixed contact (12) of the on-load tap-changer (10),
a selector (30) for powerless change-over selector of the fixed contacts (11, 12) comprising a first selector arm (31) and a second selector arm (32) which can be actuated independently of each other and can contact each of the fixed contacts (11, 12),
wherein
the diverter switch (20) for bushing the advanced retard switch operation has
a main path (21) with a mechanical switching element (22), which can connect the first selector arm (31) directly to a load derivation (13) via the mechanical switching element (22),
a first auxiliary path (23) with a first semiconductor switching element (24), which is formed in parallel with the main path (21) and can connect the first selector arm (31) directly to the load bleeder (13),
a second auxiliary branch (25) with a second semiconductor switching element (26), which can connect the second selector arm (32) directly to the load feeder (13).
wherein the on-load tap-changer (10) has
a first stationary position, in which the first selector arm (31) and the second selector arm (32) contact the first fixed contact (11) and the first selector arm (31) is connected directly to the load bleeder (13) via the main path (21), and
a second stationary position, in which the first selector arm (31) and the second selector arm (32) contact the second fixed contact (12) and the first selector arm (32) is directly connected to the load feeder (13) via the main path (21).

2. On-load tap-changer (10) according to the preceding claim, wherein a voltage-dependent resistor (27) is arranged in parallel with the first auxiliary branch (23) and the second auxiliary branch (25) in each case.

3. On-load tap-changer (10) according to one of the preceding claims, wherein the mechanical switching element (22) is designed as a main contact or as a circuit breaker.

4. Method for actuating an on-load tap-changer (10) which is designed according to one of the preceding claims 1 to 3, wherein an advanced retard switch from a first fixed contact (11) to a second fixed contact (12) comprises the following steps:
Switching on a first semiconductor switching element (24),
advanced retard switch of a second selector arm (32) to the second fixed contact (12) and opening of a mechanical switching element (22),
actuating the first semiconductor switching element (24) and the second semiconductor switching element (26) in such a way that a load current is switched from the first fixed contact (11) to the second fixed contact (12),
advanced retard switch of a first selector arm (31) to the second fixed contact (12),
N/O contact of the mechanical switching element (22),
moving to the open position of the second semiconductor switching element (26).

5. Method according to claim 4, wherein the actuation of the first semiconductor switching element (24) and the second semiconductor switching element (26) takes place in such a way that
the first semiconductor switching element (24) is first moved to the open position and the load current then flows via a voltage-dependent resistor (27) arranged in parallel with the first semiconductor switching element (24),
the second semiconductor switching element (26) is then switched on.

6. Method according to claim 4, wherein the actuation of the first semiconductor switching element (24) and the second semiconductor switching element (26) takes place in such a way that
first the second semiconductor switching element (26) is switched on and a circular current then flows,
then the first semiconductor switching element (24) is moved to the open position.

7. The method according to any one of the preceding claims 4 to 6, wherein the moving to the open position of the semiconductor switching elements (24, 26) takes place at the zero crossing of the current.

8. The method according to any one of the preceding claims 4 to 6, wherein the switching on of the semiconductor switching elements (24, 26) takes place at the zero crossing of the step voltage.

9. Method according to any one of the preceding claims 4 to 8, wherein upon an advanced retard switch from the second fixed contact (12) to the first fixed contact (11) the actuation of the selector arms (31, 32), the semiconductor switching elements (24, 26) and the mechanical switching element (22) takes place in exactly the reverse order.

## Revendications

1. Commutateur à gradins de charge (10) pour la commutation sans interruption entre les prises d'enroulement (N₁ , ..., N_{J} , ..., N_{N} ) d'un transformateur à gradins (1), comprenant :
un commutateur de charge (20) pour effectuer une commutation d'un premier contact fixe (11) vers un deuxième contact fixe (12) du commutateur à gradins de charge (10),
un sélecteur (30) pour présélectionner sans puissance les contacts fixes (11, 12), comprenant un premier bras de sélecteur (31) et un deuxième bras de sélecteur (32) qui peuvent être actionnés indépendamment l'un de l'autre et peuvent entrer en contact avec chacun des contacts fixes (11, 12),
le
le commutateur de charge (20) comporte, pour effectuer la commutation
une branche principale (21) avec un élément de commutation mécanique (22), qui peut relier le premier bras de sélecteur (31) directement à une dérivation de charge (13) via l'élément de commutation mécanique (22),
une première branche auxiliaire (23) avec un premier élément de commutation à semi-conducteur (24), qui est formée parallèlement à la branche principale (21) et peut relier directement le premier bras de sélection (31) à la dérivation de charge (13),
une deuxième branche auxiliaire (25) avec un deuxième élément de commutation à semi-conducteur (26), qui peut relier directement le deuxième bras de sélection (32) à la dérivation de charge (13).
le commutateur à gradins de charge (10)
une première position stationnaire dans laquelle le premier bras de sélection (31) et le deuxième bras de sélection (32) sont en contact avec le premier contact fixe (11) et le premier bras de sélection (31) est directement relié à la dérivation de charge (13) via la branche principale (21), et
une deuxième position stationnaire dans laquelle le premier bras de sélection (31) et le deuxième bras de sélection (32) sont en contact avec le deuxième contact fixe (12) et le premier bras de sélection (32) est directement relié à la dérivation de charge (13) via la branche principale (21).

2. Commutateur à gradins de charge (10) selon la revendication précédente, dans lequel un varistor (27) est disposé parallèlement à la première branche auxiliaire (23) et à la deuxième branche auxiliaire (25).

3. Commutateur à gradins de charge (10) selon l'une des revendications précédentes, dans lequel l'élément de commutation mécanique (22) est conçu comme un contact principal permanent ou comme un interrupteur.

4. Procédé d'actionnement d'un commutateur à gradins de charge (10) qui est conçu selon l'une des revendications 1 à 3 précédentes, une commutation d'un premier contact fixe (11) vers un deuxième contact fixe (12) comprenant les étapes suivantes :
activation d'un premier élément de commutation à semi-conducteur (24),
commutation d'un deuxième bras sélecteur (32) sur le deuxième contact fixe (12) et ouverture d'un élément de commutation mécanique (22),
actionnement du premier élément de commutation à semi-conducteur (24) et du deuxième élément de commutation à semi-conducteur (26) de telle sorte qu'un courant de charge soit commuté du premier contact fixe (11) vers le deuxième contact fixe (12),
commutation d'un premier bras de sélection (31) sur le deuxième contact fixe (12),
fermeture de l'élément de commutation mécanique (22),
désactivation du deuxième élément de commutation à semi-conducteur (26).

5. Procédé selon la revendication 4, dans lequel l'actionnement du premier élément de commutation à semi-conducteur (24) et du deuxième élément de commutation à semi-conducteur (26) s'effectue de telle sorte que
le premier élément de commutation à semi-conducteur (24) est d'abord désactivé, puis le courant de charge circule via une varistance (27) disposée en parallèle avec le premier élément de commutation à semi-conducteur (24),
puis le deuxième élément de commutation à semi-conducteur (26) est activé.

6. Procédé selon la revendication 4, dans lequel l'actionnement du premier élément de commutation à semi-conducteur (24) et du deuxième élément de commutation à semi-conducteur (26) s'effectue de telle sorte que
le deuxième élément de commutation à semi-conducteur (26) est d'abord activé, puis un courant circulant dans le circuit,
puis le premier élément de commutation à semi-conducteur (24) est désactivé.

7. Procédé selon l'une des revendications 4 à 6 précédentes, la désactivation des éléments de commutation à semi-conducteurs (24, 26) s'effectuant au passage par zéro du courant.

8. Procédé selon l'une des revendications 4 à 6 précédentes, la mise en circuit des éléments de commutation à semi-conducteurs (24, 26) s'effectuant lors du passage à zéro de la tension d'étage.

9. Procédé selon l'une des revendications 4 à 8 précédentes, dans lequel, lors d'une commutation du deuxième contact fixe (12) vers le premier contact fixe (11), l'actionnement des bras de sélection (31, 32), des éléments de commutation à semi-conducteurs (24, 26) et de l'élément de commutation mécanique (22) s'effectue dans un ordre exactement inverse.
